# EUROPÄISCHE PATENTSCHRIFT

(11) **EP 0 571 585 B1**
(45) Veröffentlichungstag und Bekanntmachung des Hinweises auf die Patenterteilung: **28.02.1996**
(21) Anmeldenummer: 92924575.1
(22) Anmeldetag: 16.12.1992
(51) Int. Cl.: D21F 9/00

(54) **DOPPELSIEBFORMER**
TWIN-WIRE FORMER
MACHINE A PAPIER A DEUX TOILES

(30) Priorität: 17.12.1991 DE 4141607; 15.04.1992 DE 4212609; 17.10.1992 DE 4235102
(43) Veröffentlichungstag der Anmeldung: 01.12.1993
(73) Patentinhaber: J.M. Voith GmbH, D-89522 Heidenheim (DE)
(72) Erfinder: POLIFKE, Hubert, D-7920 Heidenheim 9 (DE); PISINGER, Franz, D-7920 Heidenheim 5 (DE); GROSSMANN, Udo, D-7920 Heidenheim (DE); SAHLIN, Sven-Ake, S-663 00 Skoghall (SE); SOLLINGER, Hans-Peter, D-7920 Heidenheim (DE); EGELHOF, Dieter, D-7920 Heidenheim (DE); SCHIEL, Christian, D-7920 Heidenheim (DE); ZÜFLE, Thomas, D-7920 Heidenheim (DE)
(74) Vertreter: Weitzel, Wolfgang, Dr.-Ing. Patentanwalt
(86) Internationale Anmeldenummer: DE9201053
(87) Internationale Veröffentlichungsnummer: WO9312292

(56) Entgegenhaltungen:
- EP-A- 0 251 778
- EP-A- 0 438 685
- WO-A-91/10775
- WO-A-91/14826
- DE-A- 3 138 133
- DE-A- 3 217 860
- GB-A- 1 346 385

## Beschreibung

Die Erfindung betrifft einen Doppelsiebformer zur Herstellung einer Faserstoffbahn, insbesondere Papier- oder Kartonbahn, aus einer Faserstoffsuspension, im einzelnen mit den im Oberbegriff des Anspruches 1 angegebenen Merkmalen. Zum Stand der Technik wird auf folgende Druckschriften hingewiesen:
1. GB 2174120 A
2. EP 0371786 A2
3. WO 91/02842 (Akte P 4668)
4. DE-OS 40 05 420 = US-PS 5,045,153
5. EP 0405154 A1

Die beiden Schriften 1 und 2 offenbaren verschiedene Doppelsiebformer, worin jeweils das Obersieb entlang der (im wesentlichen ebenen) Unterseite eines Entwässerungskastens läuft. Gemäß der EP '786 hat dieser Entwässerungskasten an seiner Unterseite starre Leisten. Direkt unterhalb dieser starren Leisten läuft das Untersieb über nachgiebig andrückbare Leisten. Die letzteren liegen bei einigen Ausführungsformen der GB '120 dicht aneinander, so daß in ihrem Bereich eine Wasserabfuhr durch das Untersieb nach unten nicht stattfinden kann. Dasselbe trifft zu für andere Ausführungsformen der GB '120, bei denen anstelle von Leisten eine flexible Platte vorgesehen ist. Bei weiteren Ausführungsformen der GB '120 sind zwischen nachgiebig andrückbaren Leisten kleinere oder größere Zwischenräume vorhanden, die kleinere oder größere Wassermengen aufnehmen und seitlich nach außen abführen können. Dies trifft auch zu für den Doppelsiebformer gemäß EP '786. In allen diesen Fällen ist die gesamte ebene untere Fläche des im Obersieb angeordneten Entwässerungskastens durch die im Untersieb befindlichen nachgiebig andrückbaren Leisten bzw. durch die genannte flexible Platte abgedeckt, ausgenommen höchstens die schmalen Zonen der genannten Zwischenräume. Daraus resultiert, daß das Abführen von Wasser nach unten im gesamten Bereich der ebenen Unterseite des genannten Entwässerungskasten mehr oder weniger behindert ist.

Deshalb besteht einer der Nachteile aller dieser bekannten Anordnungen darin, daß - im Bereich der nachgiebig andrückbaren Leisten (oder der flexiblen Platte) - die Entwässerung ausschließlich (oder fast ausschließlich) nach oben stattfindet. Deshalb läßt die Qualität der hergestellten Faserstoffbahnen, insbesondere hinsichtlich der "Formation" oder "Durchsicht", zu wünschen übrig. Problematisch ist auch, daß die genannten Zwischenräume mit der Zeit verstopfen, so daß die Formation über die Bahnbreite ungleichmäßig wird.

Man war deshalb zu der Bauweise übergegangen, bei der nur relativ wenige nachgiebig an das eine Sieb andrückbare Leisten vorgesehen sind. Hier sind zwischen den Leisten große Zwischenräume vorhanden, die große Wassermengen aufnehmen können. Ferner sind Öffnungen vorgesehen, so daß diese Wassermengen auf möglichst kurzem Wege nach unten abströmen können. Doppelsiebformer dieser Bauart sind in den Druckschriften 3 und 4 beschrieben. Allgemein gilt für die Doppelsiebformer gemäß den Druckschriften 1-4 folgendes: Dank der nachgiebig abgestützten Leisten, die gegenüber den starren Leisten angeordnet sind, kann folgendes erreicht werden: Beispielsweise bei einer Erhöhung der zwischen den beiden Siebbändern zuströmenden Suspensionsmenge können die nachgiebig abgestützten Leisten etwas ausweichen. Hierdurch wird die Gefahr beseitigt (die bei alleiniger Verwendung von fest abgestützten Leisten besteht), daß sich in der Faserstoffsuspension vor den Leisten ein Rückstau bildet. Ein solcher Rückstau könnte die bis hierhin an den beiden Siebbändern gebildeten Faserstoffschichten wieder zerstören. Mit anderen Worten: Bei den bekannten Doppelsiebformern gemäß den Schriften 1-4 bleibt ein einmal eingestellter Entwässerungsdruck dank der nachgiebig abgestützten Leisten konstant, auch bei einer Änderung der zugeführten Suspensionsmenge oder bei einer Änderung des Entwässerungsverhaltens der Faserstoffsuspension. Es findet also eine automatische Anpassung der Spaltweite zwischen den festen und nachgiebigen Leisten statt, wenn eine der genannten Änderungen stattfindet. Die bekannten Anordnungen erlauben daher das Herstellen von Bahnen in einem sehr großen Flächengewichts-Bereich, nämlich von relativ dünnen Papierbahnen bis hin zu relativ dicken Kartonbahnen.

Mit den aus den Schriften 3 oder 4 bekannten Doppelsiebformern können Faserstoffbahnen mit relativ guter "Formation" (d.h. mit gleichmäßiger Faserverteilung - oder mit anderen Worten: mit guter "Durchsicht") gebildet werden. Diesbezüglich sind jedoch die Anforderungen in jüngster Zeit beträchtlich gestiegen, so daß weitere Verbesserungen wünschenswert sind.

Der Erfindung liegt deshalb die Aufgabe zugrunde, einen Doppelsiebformer gemäß dem Oberbegriff des Anspruchs 1 derart zu gestalten, daß die Qualität der hergestellten Faserstoffbahn, insbesondere die Formation (Durchsicht) betreffend, weiter verbessert wird.

Diese Aufgabe wird durch die Merkmale des Anspruches 1 gelöst. Diese besagen mit anderen Worten folgendes: Gemäß einem ersten Aspekt der Erfindung ist im Anfangsbereich desjenigen Teiles der Doppelsiebzone, in welchem sich die festen und nachgiebigen Leisten einander gegenüberstehen - und/oder unmittelbar vor diesem Teil der Doppelsiebzone - eine Sieb-Stützfläche vorgesehen, über die eines der beiden Siebbänder läuft. Diese Sieb-Stützfläche ist vorzugsweise vollkommen wasserundurchlässig; sie kann aber auch begrenzt wasserdurchlässig sein. Jedenfalls wird im Bereich dieser Sieb-Stützfläche dafür gesorgt, daß die Entwässerung "vorübergehend" ausschließlich (oder fast ausschließlich) durch das gegenüberliegende Siebband hindurch erfolgt. ("Vorübergehend" bedeutet: Nur in einem relativ kleinen Anfangsbereich des genannten Teiles der Doppelsiebzone). Die normale beidseitige Entwässerung wird also bewußt ein Stück weit in Bahnlaufrichtung verschoben. Durch diese Maßnahme wird in überraschender Weise eine beträchtliche Verbesserung der Formation erzielt, wie Versuche ergeben haben.

Dieses günstige Ergebnis kann unabhängig von der Laufrichtung der Siebbänder durch die Doppelsiebzone erzielt werden, also bei horizontaler oder geneigter oder vertikaler Sieblaufrichtung. Bei überwiegend horizontaler Laufrichtung der Siebbänder durch die Doppelsiebzone sind die nachgiebig abgestützten Leisten im allgemeinen dem Untersieb zugeordnet. In diesem Falle ist es vorteilhaft, die genannte Sieb-Stützfläche ebenfalls dem Untersieb zuzuordnen. Jedoch ist es auch möglich, die Sieb-Stützfläche in der Schlaufe des Obersiebes anzuordnen; dies kann vorteilhaft sein, wenn der Doppelsiebformer eine Ein-Sieb-Vorentwässerungszone aufweist. Allgemein gilt folgendes: Durch die Wahl der Anordnung der Sieb-Stützfläche entweder in der einen oder in der anderen Siebschlaufe kann Einfluß genommen werden auf die Verteilung der Fein- und Füllstoffe innerhalb der Dicke der herzustellenden Faserstoffbahn.

Gemäß einem zweiten Aspekt der Erfindung wird nicht in nur einer, sondern in jeder der beiden Siebschlaufen eine Sieb-Stützfläche vorgesehen. In diesem Fall wird man die Anordnung derart treffen, daß sich die beiden Sieb-Stützflächen ganz oder teilweise einander überdecken. Die nachfolgenden Erläuterungen betreffen Doppelsiebformer mit nur einer einzigen Sieb-Stützfläche; sie gelten jedoch sinngemäß auch dann, wenn zwei einander gegenüberliegende Sieb-Stützflächen vorhanden sind.
Folgendes sei nochmals betont:
Die gemäß der Erfindung vorgesehene, im wesentlichen wasserundurchlässige Sieb-Stützfläche, welche die Wasserabfuhr vorübergehend behindert, darf nur am Beginn des genannten Teiles der Doppelsiebzone vorhanden sein.

Mit anderen Worten: Die Erfindung beruht auf der Erkenntnis, daß abweichend von all den bisherigen Konstruktionen, nur im Anfangsbereich der Zone, in der starre und nachgiebig abgestützte Leisten einander gegenüberliegen, die Wasserabfuhr durch eines der beiden Siebe vorübergehend gebremst oder unterbunden werden muß. Hierdurch gelingt es, Faserstoffbahnen von höchster Qualität (insbesondere hinsichtlich der "Formation") herzustellen, und zwar - wie bisher - in einem sehr großen Flächengewichtsbereich von relativ dünnen Papierbahnen bis hin zu relativ dicken Kartonbahnen. Unerläßliche Voraussetzung hierfür ist, daß ein wesentlicher Teil der Bahnbildung in demjenigen Teil der Doppelsiebzone stattfindet, in welchem die genannten nachgiebig abgestützten Leisten mit den gegenüberliegenden starr abgestützten Leisten zusammenwirken, wobei - wie schon erwähnt - im Anfangsteil dieser Zone die erfindungsgemäße, im wesentlichen wasserundurchlässige Sieb-Stützfläche vorgesehen sein muß.

Die Druckschrift 5 (EP '154) offenbart einen Doppelsiebformer anderer Gattung. Dort wird die Doppelsiebzone gebildet durch einen gekrümmten Entwässerungskasten, der in der Untersieb-Schlaufe liegt und auf seiner Oberseite zunächst einen gekrümmten Schuh und danach mehrere, entlang der gekrümmten Sieblaufbahn auf Abstand angeordnete und fest abgestützte Leisten aufweist. Oberhalb dieses Entwässerungskastens befindet sich in der Obersieb-Schlaufe ein weiterer Entwässerungskasten, der jedoch das Obersieb mit nur einer einzigen Leiste berührt, die hinter dem unteren Entwässerungskasten angeordnet ist.

Wohl wird durch den genannten Schuh die Wasserabfuhr nach unten vorübergehend unterbrochen. Ein Zusammenwirken dieses Schuhes mit einander gegenüberliegenden starren und nachgiebigen Leisten - wie oben erläutert - ist jedoch durch die EP '154 weder offenbart noch nahegelegt.

Der genannte Teil der Doppelsiebzone, in der starre und nachgiebig abgestützte Leisten einander gegenüberliegen, und in der sich zumindest ein Teil der erfindungsgemäßen, im wesentlichen wasserundurchlässigen Sieb-Stützfläche befindet, wird nachfolgend als "Sandwich-Zone" genannt. Die Länge der genannten Sieb-Stützfläche beträgt zwischen 10 und 60 % der Länge der "Sandwich-Zone". Man wird die Länge der Sieb-Stützfläche an die im Einzelfall herrschenden Betriebsbedingungen (insbesondere hinsichtlich der Maschinengeschwindigkeit und des Flächengewichtes der herzustellenden Bahn) anpassen. Die Position der Sieb-Stützfläche kann unterschiedlich sein; sie kann z.B. teils vor und teils innerhalb der "Sandwich-Zone" liegen. Alternativ hierzu kann sie vollkommen innerhalb der Sandwichzone angeordnet sein. In einer bevorzugten konstruktiven Ausgestaltung ist die Position der Sieb-Stützfläche in den genannten Grenzen variierbar.

Um die Gefahr zu beseitigen, daß (in Laufrichtung) vor der Sieb-Stützfläche in der Faserstoffsuspension (wie oben beschrieben) ein Rückstau entsteht, ist es vorteilhaft, die Sieb-Stützfläche mittels nachgiebiger Elemente (Federn, Druckkissen oder dgl.) an das Untersieb anzudrücken. Die Andrück-Kraft kann (wie bei den nachgiebigen Leisten) innerhalb gewisser Grenzen frei gewählt werden, beispielsweise durch Ändern der Federkraft oder des Kissen-Druckes.

Falls der erfindungsgemäße Doppelsiebformer (in bekannter Weise) eine überwiegend horizontal verlaufende Ein-Sieb-Vorentwässerungszone aufweist, kann kurz vor dem Beginn der Doppelsiebzone ein Sekundär-Stoffauflauf vorgesehen werden. Mit dessen Hilfe kann auf die vorentwässerte erste Faserschicht eine zweite Schicht aufgegeben werden. In der Regel haben die zwei Schichten unterschiedliche Eigenschaften, beispielsweise verschiedene Farben. In diesem Falle erzielt man mit Hilfe der erfindungsgemäßen Sieb-Stützfläche, die in diesem Fall das Untersieb stützt, einen zusätzlichen Vorteil: Man erreicht nämlich, daß die zweite Suspensionsschicht nicht unmittelbar nach dem Aufgeben durch die schon vorentwässerte erste Schicht hindurch entwässert wird. Vielmehr wird die zweite Suspensionsschicht zunächst ausschließlich (oder nahezu ausschließlich) in Richtung nach oben entwässert. Hierdurch wird vermieden, daß ein Bestandteil der zweiten Suspensionsschicht, z.B. der Farbstoff, rasch in die erste Schicht eindringt. Mit anderen Worten: Es wird erreicht, daß gewisse unterschiedliche Eigenschaften der Schichten, z.B. unterschiedliche Farben, bis zur Fertigstellung der Papier- oder Kartonbahn unverändert bleiben.

Weitere Gedanken der Erfindung befassen sich mit dem Problem, eine die Sieb-Stützfläche bildende Platte weiter auszugestalten. Diese Platte wird, wie oben schon erwähnt, mittels nachgiebiger Elemente, vorzugsweise mittels pneumatischer Druckkissen, deren Druck variabel ist, von unten her an das Untersieb angedrückt. Die Platte soll während des Betriebes bezüglich der Sieblaufrichtung sicher an den nachgiebigen Elementen fixiert sein. Dennoch soll sie quer zur Sieblaufrichtung problemlos ein- und ausschiebbar sein, beispielsweise zwecks Veränderung ihrer Position in Sieblaufrichtung oder einfach, um sie gegen eine andere auszutauschen. Ein weiteres Problem besteht darin, die Platte derart zu gestalten, daß sich alle ihre Bereiche mit relativ geringem Kraftaufwand satt an die Unterseite des unteren Siebes anlegen. Dies soll hauptsächlich gelten für mehrere Zonen der Platte, die in Sieblaufrichtung aufeinanderfolgen und sich guer zur Sieblaufrichtung erstrecken. Lösungen dieser Zusatzprobleme sind in den Ansprüchen 17-28 angegeben.

Verschiedene Ausführungsbeispiele der Erfindung werden nachfolgend anhand der Zeichnungen beschrieben.

Jede der Figuren 1 bis 8 zeigt eines der verschiedenen Ausführungsbeispiele in schematischer Darstellung teils in Seitenansicht, teils im Längsschnitt.

Die Figuren 9, 10 und 11 zeigen konstruktive Einzelheiten in unterschiedlichen Ausführungen.

Die Figur 12 ist ein schematischer Querschnitt durch den Anfangsbereich einer Doppelsiebzone mit einer geschlossenen Sieb-Stützfläche in Form einer Folie.

In der Figur 1 laufen zwei Siebbänder 11 und 12 (mit der dazwischen befindlichen, teilweise noch flüssigen Faserstoffsuspension 1) in Richtung des Pfeiles R zwischen einem unteren Entwässerungskasten 17 und einem oberen Entwässerungskasten 18 hindurch. Der untere Entwässerungskasten hat an seinem (bezüglich der Sieblaufrichtung) vorderen Ende eine starre Leiste 8, die jedoch auch weggelassen werden kann. Auf diese folgt mit variierbarem Abstand eine geschlossene, also wasserundurchlässige Platte 9A, die für das untere Siebband 11 eine Sieb-Stützfläche 9 bildet. Die Platte ist über Leisten 27A und Druckfedern 24A (deren Federkraft einstellbar ist) oder über pneumatische Druckkissen auf einer starren, wasserdurchlässigen Platte 26 abgestützt. In Bahnlaufrichtung hinter der Platte 9A folgen mehrere Leisten 27 (mit z.B. ungefähr rechteckigem Querschnitt), die von unten her nachgiebig an das Untersieb 11 angedrückt werden. Sie sind zu diesem Zweck beispielsweise über Druckfedern 24 (oder über pneumatische Druckkissen) auf der starren wasserdurchlässigen Platte 26 abgestützt. Es versteht sich, daß die Kraft der Druckfedern 24 (oder der in den Druckkissen herrschende Druck) bei jeder einzelnen Leiste 27 individuell einstellbar ist. Eine bevorzugte Konstruktion für die Leisten 27 und für deren vertikale Führung ist beschrieben in DE 40 19 884 = US 5 078 835. Nicht dargestellt ist die folgende Alternative: Die Leisten 27 ruhen auf einer flexiblen Platte, die durch mehrere pneumatische Druckkissen abgestützt ist. Gemäß einer weiteren Alternative könnte die Platte 9A mit relativ feinen vertikalen Bohrungen oder Schlitzen versehen sein, die eine "gebremste" Wasserabfuhr nach unten erlauben.

Der obere Entwässerungskasten 18, an dem eine Leitwalze 14 für das Obersieb 12 gelagert ist, kann sowohl am vorderen als auch am hinteren Ende, wie schematisch mit Doppelpfeilen P und P' dargestellt, an nicht dargestellten, ungefähr vertikal verschiebbaren Tragelementen aufgehängt sein. Somit ist die Position der Leitwalze 14 und des Kastens 18 justierbar, falls erforderlich auch während des Betriebes. An der Unterseite des Kastens 18 befindet sich eine Reihe von z.B. mindestens acht Leisten 28, 28' mit z.B. parallelogrammförmigem Querschnitt, die an der Oberseite des Obersiebes 12 anliegen und fest mit dem Kasten 18 verbunden sind. Oberhalb der Leisten 28, 28' sind in dem Entwässerungskasten 18 eine vordere Unterdruckkammer 21 und eine hintere Unterdruckkammer 22 vorgesehen. Vor dem oberen Entwässerungskasten 18 läuft das Obersieb 12 über die genannte Leitwalze 14. In der Fig. 1 ist also angenommen, daß das Untersieb 11 zwischen einem nicht dargestellten Stoffauflauf und dem Zusammentreffen mit dem Obersieb eine im wesentlichen horizontale Ein-Sieb-Vorentwässerungsstrecke bildet (siehe Fig. 2). Die vorentwässerte, aber dennoch zum Teil noch flüssige Fasersuspension ist in Fig. 1 übertrieben dick dargestellt. Man sieht jedoch, daß Kasten 18 und Leitwalze 14 derart justiert sind, daß das Obersieb 12 zwischen Leitwalze 14 und der ersten Leiste 28' mit der Oberseite der Fasersuspension in Kontakt kommt, nämlich an der Stelle K.

Ungefähr dort liegt auch die zulaufseitige Kante (oder: "Vorderkante") der Platte 9A. Deren ablaufseitige Kante (oder: "Hinterkante") liegt ungefähr unterhalb der dritten Leiste 28 des Kastens 18. Diejenige Zone, in der die oberen Leisten 28 den unteren Leisten 27 und einem Teil der Platte 9A gegenüberliegen, ist die sogenannte "Sandwich-Zone" S.

Gemäß Fig. 1 ist als Beispiel folgendes vorgesehen: Im Bereich des oberen Entwässerungskastens 18 ist die Anzahl der starren Leisten 28 größer (vorzugsweise ungefähr doppelt so groß) als die Anzahl der unteren, nachgiebig abgestützten Leisten 27. Am oberen Entwässerungskasten betragen die Abstände zwischen zwei benachbarten Leisten 28 ungefähr das Zwei- bis Vierfache der Leistendicke. Bei den unteren Leisten sind diese Abstände wesentlich größer. Innerhalb der Länge des oberen Kastens 18 liegt jede der unteren Leiste 27 gegenüber einer Lücke zwischen zwei oberen Leisten 28. Je zwei oder drei obere Leisten 28 liegen gegenüber einer Lücke zwischen zwei unteren Leisten 27. (Abweichend von Fig. 1 können die oberen und unteren Leisten auch ungefähr gleiche Abstände voneinander aufweisen, siehe Fig. 2-5).

Auf die Entwässerungskästen 17 und 18 folgt beispielsweise ein im Untersieb 11 angeordneter gekrümmter Saugkasten 23 oder ein ähnlicher im Obersieb 12 angeordneter gekrümmter Saugkasten 23' in Form einer Verlängerung des Kastens 18.

Beim Betrieb des Doppelsiebformers findet in dem Bereich, wo die unteren und oberen Leisten 27, 28 einander gegenüberliegen, eine intensive zweiseitige Entwässerung (nach unten und nach oben) statt, wobei jede der Leisten 27, 28 durch eine geringe (kaum sichtbare) Umlenkung des betreffenden Siebbandes 11 oder 12 in dem noch flüssigen Teil des Faserstoffes einen Druckimpuls einleitet, der eine gleichmäßigere Faserverteilung bewirkt (z.B. etwa vorhandene Flocken zerteilt). Diese Wirkung wird dadurch verstärkt, daß am Anfang der Doppelsiebzone die Entwässerung nach unten durch die Platte 9A vorübergehend unterbrochen oder zumindest gebremst wird, so daß hier eine Entwässerung ausschließlich oder nahezu ausschließlich nach oben stattfindet. Folglich wird die Zone, in der die unteren Leisten 27 die genannten Druckimpulse in den noch flüssigen Faserstoff einleiten, in Bahnlaufrichtung verschoben. Das Ausmaß dieser Verschiebung kann variiert werden, indem man die Position der Platte 9A in Bahnlaufrichtung, oder entgegengesetzt, verändert; siehe z.B. die mit 9' bezeichnete Position. Oder man setzt eine Platte mit anderer Länge L ein. Jedoch sollte in der Regel wenigstens die erste obere Leiste 28' der Platte 9A gegenüberliegen. Die Länge L der Platte 9A (gemessen in Sieblaufrichtung) beträgt in Fig. 1 ungefähr 50 % der Länge der Sandwich-Zone S.

Die Figur 1 zeigt schematisch noch weitere mögliche Varianten: Alternativ oder zusätzlich zur Platte 9A, die das Untersieb 11 stützt, kann in der Schlaufe des Obersiebes 12 eine Platte 90 vorgesehen werden, deren Unterseite (Sieb-Stützfläche 9a) das Obersieb 12 berührt. Die Platte 90 wird vorzugsweise an der Stelle der ersten (z.B. zwei oder drei) starren Leisten 28' und 28 angeordnet, z.B. an entsprechend verkürzten Leisten befestigt. Falls die untere Platte 9A ebenfalls vorhanden ist, überdecken sich die zwei Platten 9A und 90 zumindest teilweise. Die Position und/oder die Länge der Platte 90 ist ebenso variabel, wie dies bei der Platte 9A der Fall ist.

Gemäß Fig. 2 läuft das Untersieb 11 an einem Stoffauflauf 10 über eine Brustwalze 13 und danach über Entwässerungselemente 16a, 16b und 16c. Das letzte dieser Entwässerungselemente ist als gekrümmter Saugkasten 16c ausgebildet; von hier läuft das Untersieb 11 mit einer geringfügigen Neigung nach unten über einen Schuh 9B und über untere nachgiebig auf einem Kasten 17 abgestützte Leisten 27. Die Oberfläche des Schuhs 9B bildet für das Untersieb 11 eine wasserundurchlässige Sieb-Stützfläche 9. Der Schuh 9B ist mittels zweier nachgiebiger Elemente, z.B. pneumatischer Druckkissen 24C und 24B (die sich quer durch die Maschine erstrecken) auf dem Kasten 17 abgestützt. Die Kissen-Drücke sind individuell einstellbar. Das vordere Druckkissen 24C könnte durch ein Gelenk ersetzt werden, dessen Achse sich quer durch die Maschine erstreckt. Oberhalb des gekrümmten Saugkastens 16 ist ein Sekundär-Stoffauflauf 10' angeordnet. Oberhalb des Schuhs 9B und der Leisten 27 ist wiederum ein Obersieb 12 angeordnet, das über Siebleitwalzen 14 und 19 sowie über starre Leisten 28' und 28 eines ansonsten nicht dargestellten oberen Entwässerungskastens läuft. Die vordere Siebleitwalze 14 befindet sich in nur geringem Abstand von der Sieb-Stützfläche 9. Hier beginnt die Doppelsiebzone; sie endet an einem Trennsauger 23A. Die Doppelsiebzone verläuft zunächst mit schwacher Neigung nach unten und danach mit schwacher Neigung nach oben zu dem genannten Trennsauger 23A. Die starren Leisten 28 sind diesem Verlauf der Doppelsiebzone angepaßt; das gleiche gilt für die das Untersieb stützenden nachgiebigen Leisten 27 und den Schuh 9B. Dessen Länge L (in Sieblaufrichtung) beträgt ca. 40 % der Länge der Sandwich-Zone S.

Der in Fig. 3 dargestellte Doppelsiebformer hat eine wiederum im wesentlichen horizontal verlaufende, aber leicht nach oben gewölbte Doppelsiebzone; diese umfaßt drei hintereinander angeordnete Abschnitte I, II und III. Die nur teilweise dargestellten endlosen Siebbänder (Untersieb 11 und Obersieb 12) laufen in unmittelbarer Nähe eines Stoffauflaufs 10 über je eine Brustwalze 13 bzw. 14, so daß die beiden Siebbänder miteinander am Beginn der Doppelsiebzone einen keilförmigen Einlaufspalt 15 bilden. Der vom Stoffauflauf 10 abgegebene Stoffstrahl kommt mit den beiden Siebbändern 11 und 12 erst dort in Kontakt, wo das Untersieb 11 im ersten Abschnitt I der Doppelsiebzone über einen stationären, gekrümmten Formierschuh 16 läuft. Dessen gekrümmte Lauffläche ist aus einigen Leisten 16' gebildet (mit dazwischen befindlichen Entwässerungsschlitzen) und aus einem daran anschließenden Schuh 9C, der eine wasserundurchlässige Sieb-Stützfläche 9 bildet. Der Abstand zwischen den beiden Brustwalzen 13 und 14 ist variierbar. Der Formierschuh 16 kann mit oder ohne Unterdruck betrieben werden. Er kann auf einem nicht dargestellten Maschinengestell starr oder (z.B. mittels pneumatischer Druckkissen) nachgiebig abgestützt sein (oder am zulaufseitigen Ende mittels eines Gelenkes und nur im Bereich des Schuhs 9C mittels eines Druckkissens).

Im zweiten Abschnitt II der Doppelsiebzone laufen die zwei Siebbänder 11 und 12 (mit der dazwischen befindlichen, teilweise noch flüssigen Faserstoffsuspension) zwischen einem unteren Entwässerungskasten 17 und einem oberen Entwässerungskasten 18 hindurch. Im unteren Entwässerungskasten 17 befinden sich mehrere Leisten 27 (mit ungefähr rechteckigem Querschnitt), die wie in Fig. 1 und 2 von unten her nachgiebig an das Untersieb 11 angedrückt werden.

Der wie in Fig. 1 ausgebildete obere Entwässerungskasten 18 hat an seiner Unterseite mehrere starre Leisten 28. Im Bereich des Formierschuhes 16 wird ein Teil des Wassers der Faserstoffsuspension nach unten abgeführt; ein anderer Teil dringt - aufgrund der Spannung des Obersiebes 12 - durch das Obersieb hindurch nach oben und wird durch die vorderste der Leisten 28 in die vordere Unterdruckkammer 21 umgelenkt. Das zwischen den oberen Leisten 28 nach oben dringende Wasser gelangt in die hintere Unterdruckkammer 22. Das zwischen den unteren Leisten 27 durch das untere Sieb 11 dringende Wasser wird nach unten abgeführt.

Im dritten Abschnitt III der Doppelsiebzone laufen beide Siebbänder 12 und 13 über einen weiteren gekrümmten Formierschuh 23, der (wie dargestellt) vorzugsweise in der unteren Siebschlaufe 11 angeordnet ist. Hinter diesem kann in der Schlaufe des Obersiebes 12 eine zusätzliche Leiste 29 mit Unterdruckkammer 30 vorgesehen sein. Außerdem können in der Schlaufe des Untersiebes Flachsauger 31 vorgesehen werden. Dort kann (wie mit strichpunktierten Linien dargestellt) das Obersieb 12 mittels einer Leitwalze 19 vom Untersieb 11 und von der gebildeten Faserstoffbahn getrennt werden. Untersieb und Faserstoffbahn laufen sodann über eine Siebsaugwalze 20. Die Leitwalze 19 kann aber auch weiter hinten liegen, so daß das Obersieb 12 erst auf der Siebsaugwalze 20 vom Untersieb 11 getrennt wird.

Der Abstand zwischen den beiden Sieben 11 und 12 ist übertrieben groß gezeichnet. Hierdurch soll verdeutlicht werden, daß die beiden Siebe 11 und 12 auf einer relativ langen Strecke innerhalb der Doppelsiebzone zueinander konvergieren. Dies verdeutlicht, daß der Vorgang der Bahnbildung am ersten Formierschuh 16 (im Abschnitt I) verhältnismäßig langsam einsetzt und erst im Abschnitt III beendet wird. Dabei kann das Ende der Hauptentwässerungszone, in der die beiden Siebe zueinander konvergieren, (und somit das Ende des Bahnbildungsvorganges) beispielsweise ungefähr in der Mitte der Umschlingungszone des zweiten Formschuhes 23 liegen, so wie dies beispielhaft in Figur 3 gezeigt ist. Das Ende der Sieb-Konvergenz ist dort symbolisch durch den Punkt E dargestellt; dort hat der Trockengehalt der Papierbahn ungefähr den Wert 8 % erreicht. Dieser Punkt kann aber auch z.B. auf einem der Flachsauger 31 oder im Endbereich des Abschnittes II liegen.

Die in den Figuren 4 und 5 dargestellten Ausführungsbeispiele unterscheiden sich von den übrigen in erster Linie dadurch, daß die Doppelsiebzone in Sieblaufrichtung im wesentlichen vertikal von unten nach oben ansteigt. Hierdurch vereinfacht sich das Abführen des der Fasersuspension entzogenen Wassers; denn das Wasser kann weitgehend gleichmäßig nach beiden Seiten hin abgeführt werden. Insbesondere im mittleren Abschnitt II der Doppelsiebzone werden keine Unterdruckkammern benötigt. Die Formierschuhe 16, 23, insbesondere die im dritten Abschnitt III angeordneten, können bei Bedarf mit einer Saugeinrichtung versehen werden.

Weitere Elemente des in Figur 4 dargestellten Doppelsiebformers sind eine Formier-Saugwalze 40 sowie mehrere Wasserauffangbehälter 41, 42 und 43, ferner Leitbleche 44, die den feststehenden Leisten 28 zugeordnet sind, sowie eine Wasserabführleiste 45. Die übrigen Elemente sind mit den gleichen Bezugszeichen versehen wie die entsprechenden Elemente der Figur 3. Das gleiche gilt für die Figur 5. Bezüglich weiterer Einzelheiten der Ausführungsbeispiele gemäß Fig. 3 bis 5 wird auf die Patentanmeldung PCT/EP 90/01313 = WO 91/02842 hingewiesen.

In Fig. 4 ist - ähnlich wie in Fig. 2 - am Zulauf-Ende des Entwässerungskastens 17, also vor den nachgiebigen Leisten 27, ein Schuh 9D mit im wesentlichen wasserundurchlässiger Oberfläche vorgesehen. In Fig. 5 ist dagegen ein solcher Schuh 9E vor den starren Leisten 28 angeordnet.

Den Ausführungsbeispielen gemäß den Fig. 3 bis 5 ist gemeinsam, daß jeder der Schuhe 9C, 9D bzw. 9E die Entwässerung durch eines der beiden Siebe vorübergehend bremst. Dies steigert (wie eingangs erläutert) die Bahn-Qualität; außerdem erhält man die Möglichkeit, die Verteilung der Fein- und Füllstoffe über die Dicke der Bahn zu beeinflussen (durch Verändern der Position und/oder der Länge der im wesentlichen wasserundurchlässigen Sieb-Stützfläche 9).

Die Fig. 6 unterscheidet sich in nur wenigen Details von Fig. 1: Der untere Entwässerungskasten 17 hat unterhalb der Siebleitwalze 14 nunmehr zwei starre Leisten 8. Eine im wesentlichen wasserundurchlässige Platte 9F ist in Sieblaufrichtung wesentlich kürzer als in Fig. 1; ihre Länge L beträgt nur etwa 20 % der Länge der Sandwich-Zone S. Sie liegt unterhalb der ersten drei oberen Leisten 28', 28, also ausschließlich innerhalb der Sandwich-Zone und ist über Leisten 27B und pneumatischen Druckkissen 24B auf der starren Platte 26 abgestützt. Alternativ zu Figur 6 ist folgendes denkbar: Jede der Leisten 27B hat einen verbreiterten Kopf, über den das Untersieb 11 gleitet. In diesem Fall würde die Platte 9F entfallen.

Die Fig. 7 zeigt weitere mögliche Abwandlungen des Ausführungsbeispiels der Fig. 1: Die beiden Entwässerungskästen 17 und 18 bilden eine (bezüglich der Sieblaufrichtung) leicht nach unten geneigte Sandwich-Zone S. Die Siebleitwalze 14' ist als Formierwalze (d.h. mit Wasser-Speicher-Vermögen im Walzenmantel) ausgebildet und in kürzerem Abstand von der ersten oberen Leiste 28' angeordnet, so daß das Wasser, welches die Walze 14' abschleudert, in die vordere Unterdruckkammer 21 gelangt. Die auf der starren Platte 26 nachgiebig abgestützte und im wesentlichen wasserundurchlässige Platte 9G ruht an ihrem zulaufseitigen Ende in einem Gelenk 2 und an ihrem ablaufseitigen Ende auf zwei (oder auf einem) pneumatischen Druckkissen 24B. Der Anfangsbereich der Platte 9G ist gekrümmt, um das in horizontaler Richtung ankommende Untersieb 11 in die geneigte Sandwich-Zone S umzuleiten. Etwas vor dem gekrümmten Bereich ist ein Sekundär-Stoffauflauf 10' angeordnet, so daß der aus ihm austretende Stoffstrahl 1' in dem gekrümmten Bereich auf die (zum Teil noch flüssige) mit dem Untersieb 11 ankommende FaserstoffSuspension 1 auftrifft. Der obere Entwässerungskasten hat eine Verlängerung in Form eines gekrümmten Saugkastens 23', der die beiden Siebbänder 11, 12 wieder nach oben umlenkt und eine forcierte Entwässerung der gebildeten Bahn bewirkt. Die zuvor beschriebenen Merkmale der Fig. 7 können einzeln oder in Kombination miteinander an dem Doppelsiebformer gemäß Fig. 1 angewandt werden. Die als Formierwalze ausgebildete und das Obersieb 12 unmittelbar mit der Faserstoffsuspension in Kontakt bringende Siebleitwalze 14' kann für einen frühzeitigen Beginn der Entwässerung durch das Obersieb und ggf. für ein gewisses Einebnen des aus dem Sekundärstoffauflauf 10' kommenden Strahles sorgen, falls dieser über die Siebbreite etwas wellig sein sollte.

Die Fig. 8 zeigt mögliche Abwandlungen der Fig. 2. Anstelle des wasserundurchlässigen Schuhs 9B (Fig. 2) ist eine perforierte Platte 9H als Teil eines Saugkastens 17' vorgesehen, der starr (oder nachgiebig) auf der starren Platte 26 abgestützt ist. Die Platte 9H bildet eine nur begrenzt wasserdurchlässige Sieb-Stützfläche 9", so daß in ihrem Bereich die Entwässerung nach unten gebremst, aber nicht vollkommen unterbunden wird. Allgemein gilt folgendes: Die Sieb-Stützfläche 9" kann mit durchgehenden Bohrungen oder Schlitzen versehen sein. Denkbar ist auch, daß die Platte 9H auf ihrer Oberfläche Rillen oder Nuten aufweist. Die Schlitze, Rillen oder Nuten können sich parallel zur Bandlaufrichtung erstrecken oder mit dieser einen spitzen Winkel bilden, der vorzugsweise kleiner als 45° ist.

Man kann nun bei der Herstellung der genannten Platte 9H den Prozentsatz der offenen Fläche, bezogen auf den gesamten Flächeninhalt der Sieb-Stützfläche 9", derart wählen, daß die Wasserdurchlässigkeit der Sieb-Stützfläche möglichst genau denjenigen Wert annimmt, welcher die gewünschte Qualitätsverbesserung der fertigen Faserstoffbahn bewirkt. In der Regel wird man die offene Fläche verhältnismäßig klein machen, so daß die Wasserdurchlässigkeit der Sieb-Stützfläche 9" wesentlich kleiner ist als die Wasserdurchlässigkeit des Untersiebes 11. Im Saugkasten 17' kann ein während des Betriebes variierbarer Unterdruck aufrechterhalten werden. Auf diese Weise gelingt es, die Geschwindigkeit der durch das Untersieb 11 stattfindenden Entwässerung im Bereich der Sieb-Stützfläche 9" während des Betriebes in weiten Grenzen zu steuern. Soll im Bereich der Sieb-Stützfläche 9" die Entwässerungsgeschwindigkeit relativ niedrig gehalten werden, so wird man den Unterdruck auf einen sehr kleinen Wert einstellen, gegebenenfalls auf den Wert Null. Alternativ hierzu kann man, falls erforderlich, im Inneren des genannten Kastens einen gewissen Überdruck einstellen. In diesem Falle wirkt also die Sieb-Stützfläche 9" genauso als wäre sie wasserundurchlässig.

Zu diesem Zweck mündet in den Saugkasten 17' eine Leitung 30, die mittels einer (nur symbolisch angedeuteten) Umschalteinrichtung 31 entweder an ein Sauggebläse 32 oder an eine Druckluftquelle 33 angeschlossen werden kann. Somit kann im Saugkasten 17' wahlweise Unter- oder Überdruck eingestellt werden, dessen Höhe mittels eines Steuerventils 34 variierbar ist.

Die Fig. 9 zeigt Details der in Fig. 1 nur angedeuteten Platte 9A und der dazugehörenden Andrückeinrichtung. Zwei Siebbänder 11 und 12, nämlich ein Untersieb 11 und ein Obersieb 12, laufen in Richtung des Pfeiles R. Von einem oberen Entwässerungskasten sind nur die ersten zwei Leisten 28' und 28 angedeutet, die sich quer zur Sieblaufrichtung erstrecken. Die Platte 9A ist mit Hilfe von Leisten 27A über pneumatische Druckkissen 24A auf einer stationären wasserdurchlässigen Platte 26 abgestützt, auf der U-Profilleisten 60 befestigt sind. Diese Profilleisten 60, die darin liegenden Druckkissen 24A und die Leisten 27A, ebenso die Platte 9A, erstrecken sich quer zur Sieblaufrichtung R über die gesamte Maschinenbreite. Durch Verändern des Druckes in den Druckkissen 24A kann die Platte 9A mittels der Leisten 27A mit einer wählbaren Kraft an die Unterseite des Untersiebes 11 angedrückt werden. Falls erforderlich, kann die Platte 9A auch vom Untersieb 11 nach unten abgesenkt werden. Zur vertikalen Führung der Leisten 27A sind gemäß DE 40 19 884 (= US 5 078 835) einzelne paarweise angeordnete Führungsarme 57, 58 vorgesehen, die in relativ großen Abständen über die Länge der Leisten 27A verteilt sind.

Eine der Leisten 27A (die auch "Andrückleisten" genannt werden), erstreckt sich mit ihrem Kopf in eine Quernut 53, die an der Unterseite der Platte 9A vorgesehen ist und zugleich ein Biegegelenk bildet. Der zulaufseitige Rand der Quernut 53 bildet einen Anschlag 56. Dieser legt sich an den Kopf der Leiste 27 an und verhindert somit eine weitere Verschiebung der Platte 9A in Sieblaufrichtung R. Eine solche Verschiebung könnte durch die Reibkraft des Untersiebes 11 auf der Platte 9A verursacht werden. Beim dargestellten Ausführungsbeispiel sind zur Stützung der Platte 9A drei Leisten 27A vorgesehen. Abweichend hiervon könnten es auch nur zwei oder mehr als drei Leisten sein. An der mittleren Leiste 27A ist ebenfalls eine Quernut 53' vorgesehen, die ein Biegegelenk bildet. Mit anderen Worten: Dort, wo die Köpfe der Leisten 27A an der Platte 9A anliegen, ist die normale Dicke D der Platte auf das Maß d reduziert, beispielsweise ungefähr auf die Hälfte der normalen Plattendicke D. Die Platte 9A hat hierdurch an jeder Stelle, wo der Kopf einer Leiste 27A anliegt, ein Biegegelenk. Es wird somit ermöglicht, daß die Sieb-Stützfläche 9 nicht in allen Betriebszuständen exakt eben ist. Dementsprechend braucht auch der Laufweg des Untersiebes 11 nicht in allen Betriebszuständen genau eben zu sein. Mit anderen Worten, die (bezüglich der Sieblaufrichtung) hintereinanderliegenden Zonen der Platte können mit unterschiedlichen Kräften an das Untersieb angedrückt werden. Die Gelenkigkeit der Platte 9A kann an den Stellen,wo die Leisten 27A anliegen, durch schmale Nuten 54 erhöht werden; diese Nuten 54 sind von der Sieb-Stützfläche 9 her in die Platte eingearbeitet. Zusätzliche Quernuten 55 oder 56 (mit beliebiger Querschnittsform) können von unten her in die Platte 9A eingearbeitet sein, um ihre Biegesteifigkeit in Sieblaufrichtung R weiter zu verringern.

Wenn die beiden Siebbänder 11 und 12, so wie in Fig. 9 dargestellt, in ungefähr horizontaler Richtung laufen, dann ruht die Platte 9A unter ihrem Eigengewicht auf den Leisten 27A. Vorzugsweise wird die Platte 9A aus Kunststoff gefertigt, so daß ihr Gewicht je Quadratmeter Fläche nur ungefähr 30 kg beträgt oder weniger. Mann kann deshalb die Platte 9A, nachdem sie abgesenkt worden ist, quer zur Sieblaufrichtung R (also senkrecht zur Zeichenebene) aus der Maschine herausnehmen und in gleicher oder ähnlicher Position wieder einschieben. Falls die Siebbänder 11 und 12 nicht horizontal, sondern schräg oder vertikal (von unten nach oben oder von oben nach unten) laufen, kann es zweckmäßig sein, die Platte 9A über wenigstens eine Zugfeder 59 an die stationäre Platte 26 zu koppeln. Hierdurch bleibt die Platte 9A stets in sicherem Kontakt mit den Leisten 27A, obwohl zwischen diesen Bauteilen keine feste Verbindung besteht.

Eine möglichst reibungsarme Abstützung der Platte 9A mittels einer der Andrückleisten 27A an der feststehenden Struktur 57, 26 kann auch folgendermaßen erreicht werden: Eine Zugfeder 71 erstreckt sich in der Sieblaufrichtung R und von der stationären Struktur 57, 26 zu einer an der Unterseite der Platte 9A befestigten Konsole 72. Die Zugkraft der Feder 71 wirkt somit der Reibkraft entgegen, welche das Untersieb 11 auf die Platte 9A ausübt. Die Höhe der Zugkraft ist mittels einer Mutter 73 justierbar, so daß sie relativ genau an die Reibkraft angepaßt werden kann. Sichtbar ist in Fig. 1 nur eine Zugfeder 71; in Wirklichkeit wird man mehrere, über die Maschinenbreite verteilt angeordnete Zugfedern 71 vorsehen.

Beim Ausführungsbeispiel gemäß Fig. 10 ist zur Sicherung der Platte 9J in Sieblaufrichtung R folgendes vorgesehen: Von der Platte ragt eine Nase 56 nach unten, die an einer Laufrolle 52 anliegt. Diese Laufrolle ist drehbar gelagert an einer Konsole 51, die an der stationären Struktur befestigt ist. Man erreicht hierdurch ein reibungsarmes Gleiten der Leisten 27A zwischen den Führungsarmen 57, 58 beim Anstellen der Platte 9J an das Untersieb 11. Alternativ hierzu könnte die reibungsarme Abstützung der Platte auch mittels einer Lasche 50 erfolgen, die mit ihrem einen Ende an der Platte und mit ihrem anderen Ende an der stationären Struktur angelenkt ist. Die Platte 9J kann aus einer relativ dicken, jedoch biegsamen Folie gebildet sein, beispielsweise mit mehreren inkorporierten Lagen von Verstärkungsfäden oder - wie dargestellt - mit einem inkorporierten Gewebe 66.

Weitere Alternativen zur reibungsarmen Abstützung der Platte 9K sind in Fig. 11 dargestellt: An einer der Leisten 27A sind an den Führungsarmen 57A und 58A Laufrollen 47 bzw. 48 vorgesehen. In einer strichpunktiert angedeuteten Variante erfolgt die horizontale Stützung der Platte 9K nicht über die Leisten 27A, sondern über wenigstens einen zusätzlichen Stützkörper 67. Dieser ist mittels eines T-förmigen Kopfes in eine T-Nut der Platte 9K eingesetzt und darin kippbar geführt; er ist außerdem zwischen zwei Rollen 68 und 69 geführt, die an der stationären Struktur gelagert sind. Es versteht sich, daß in diesem Falle an der Platte 9K der Vorsprung 70 entfällt.

Gemäß Fig. 12 ist die Platte 9L als eine relativ dünne biegsame Folie ausgebildet. Diese erstreckt sich von einer ersten Wickelvorrichtung 63 quer durch die Maschine hindurch zu einer zweiten Wickelvorrichtung 64. Mit Hilfe dieser Wickelvorrichtungen 63, 64 wird die Folie 9L unter einer gewissen Spannung gehalten; sie wird außerdem - wie bei den anderen Ausführungsbeispielen - mit Hilfe von Leisten 27A nachgiebig an das untere Siebband 11 gedrückt. Die Sieblaufrichtung ist in Fig. 12 senkrecht zur Zeichenebene.

In allen Figuren sind die nachgiebig abgestützten Leisten 27 und/oder 27A als voneinander unabhängige Leisten dargestellt. Abweichend hiervon können zwei oder mehrere benachbarte Leisten 27 und/oder 27A aneinander gekoppelt sein, z.B. mit Hilfe von Streben oder Laschen, die sich etwa parallel zur Sieblaufrichtung von Leiste zu Leiste erstrecken, wie z.B. in Fig. 10 bei 71 schematisch angedeutet.

## Patentansprüche

1. Doppelsiebformer zur Herstellung einer Faserstoffbahn, insbesondere Papier- oder Kartonbahn, aus einer Faserstoffsuspension, mit den folgenden Merkmalen:
a) zwei Siebbänder (11, 12), welche jeweils eine endlose Siebschlaufe und miteinander eine Doppelsiebzone (S) bilden;
b) in der Doppelsiebzone läuft das eine Siebband (12) über starre Leisten (28, 28'), die mit gegenseitigem Abstand an einem Entwässerungskasten (18) angeordnet sind;
c) in der Doppelsiebzone läuft außerdem das andere Siebband (11) über einige Leisten (27), die gegenüber den starren Leisten (28, 28') liegen, mittels nachgiebiger Elemente (24), abgestützt und mit einer wählbaren Kraft gegen das andere Siebband andrückbar sind;
d) dadurch gekennzeichnet, daß nur im Bereich des Anfanges der Zone, in der starre Leisten (28', 28) und nachgiebig abgestützte Leisten (27) einander gegenüberliegen, zumindest in einer der beiden Siebschlaufen eine Sieb-Stützfläche (9, 9a) angeordnet ist, welche zum Bremsen der Wasserabfuhr durch das Siebband (11 oder 12) dient.

2. Doppelsiebformer nach Anspruch 1, dadurch gekennzeichnet, daß nur eine einzige in der Siebschlaufe mit den nachgiebig abgestützten Leisten (27) angeordnete Sieb-Stützfläche (9) vorgesehen ist.

3. Doppelsiebformer nach Anspruch 1, dadurch gekennzeichnet, daß nur eine einzige in der Siebschlaufe mit den starren Leisten (28', 28) angeordnete Sieb-Stützfläche (9a) vorgesehen ist.

4. Doppelsiebformer nach einem der Ansprüche 1-3, gekennzeichnet durch die folgenden Merkmale:
a) die einander gegenüberliegenden Leisten (27, 28) und zumindest ein Teil der Sieb-Stützfläche (9) bilden eine sogenannte Sandwich-Zone (S);
b) die Länge (L) der Sieb-Stützfläche (9) beträgt 10-60 % der Länge (S) der Sandwich-Zone.

5. Doppelsiebformer nach einem der Ansprüche 1-4, dadurch gekennzeichnet, daß die Sieb-Stützfläche (9) teils vor, teils innerhalb der Sandwich-Zone (S) liegt.

6. Doppelsiebformer nach einem der Ansprüche 1-4, dadurch gekennzeichnet, daß die Sieb-Stützfläche (9) ausschließlich innerhalb der Sandwich-Zone (S) liegt.

7. Doppelsiebformer nach einem der Ansprüche 1 bis 6, dadurch gekennzeichnet, daß die Position der Sieb-Stützfläche (9) parallel zur Sieblaufrichtung variierbar ist.

8. Doppelsiebformer nach einem der Ansprüche 1-7, dadurch gekennzeichnet, daß die Sieb-Stützfläche (9) durch ein plattenförmiges oder kastenförmiges Bauteil (9A-9K) gebildet ist, das mittels nachgiebiger Elemente, insbesondere Federn (24A), pneumatische Druckkissen (24B) od. dgl. abgestützt und mit einer wählbaren Kraft gegen das betreffende Sieb band (11) andrückbar ist.

9. Doppelsiebformer nach Anspruch 8, dadurch gekennzeichnet, daß das genannte Bauteil (9G) im Bereich seiner Vorderkante mittels eines Gelenks (2) abgestützt ist.

10. Doppelsiebformer nach einem der Ansprüche 1-9, gekennzeichnet durch die folgenden Merkmale:
a) die Siebbänder laufen in überwiegend horizontaler Richtung durch die Doppelsiebzone, so daß das eine Siebband (12) das Obersieb ist und das andere Siebband (11) das Untersieb;
b) die nachgiebig abgestützten Leisten (27) sind dem Untersieb (11) zugeordnet, das in Laufrichtung vor der Doppelsiebzone eine Ein-Sieb-Entwässerungsstrecke bildet;
c) die Doppelsiebzone beginnt an der Stelle (K), wo das Obersieb (12) mit der Suspension (1) in Kontakt kommt;
d) die Sieb-Stützfläche (9) erstreckt sich etwa von der genannten Stelle (K) bis mindestens zur ersten, im Obersieb (12) befindlichen Leiste (28').

11. Doppelsiebformer nach Anspruch 10, dadurch gekennzeichnet, daß kurz vor dem Beginn der Doppelsiebzone ein Sekundär-Stoffauflauf (10') vorgesehen ist, und daß die Sieb-Stützfläche (9) bezüglich der Sieblaufrichtung unmittelbar nach dem Sekundär-Stoffauflauf angeordnet ist.

12. Doppelsiebformer nach einem der Ansprüche 1-11, dadurch gekennzeichnet, daß die Sieb-Stützfläche (9) durch die Gleitfläche eines Formierschuhes (16) gebildet ist, der vorzugsweise konvex gekrümmt und vorzugsweise starr abgestützt ist.

13. Doppelsiebformer nach Anspruch 12, dadurch gekennzeichnet, daß der Formierschuh (16) in seinem zulaufseitigen Bereich Entwässerungschlitze aufweist, und daß die Sieb-Stützfläche (9) in seinem ablaufseitigen Bereich angeordnet ist.

14. Doppelsiebformer nach einem der Ansprüche 1-13, dadurch gekennzeichnet, daß die Sieb-Stützfläche (9) wasserundurchlässig ist.

15. Doppelsiebformer nach einem der Ansprüche 1-13, dadurch gekennzeichnet, daß die Sieb-Stützfläche (9") zum Zwecke einer gebremsten Wasserabfuhr Durchbrechungen aufweist.

16. Doppelsiebformer nach Anspruch 15, dadurch gekennzeichnet, daß die Sieb-Stützfläche (9) an einem Kasten (17') vorgesehen ist, wobei der im Innenraum des Kastens (17') herrschende Druck zwischen positiven und/oder negativen Werten variierbar ist.

17. Doppelsiebformer nach Anspruch 8, dadurch gekennzeichnet, daß die Platte (9A) an beweglichen Andrückleisten (27A) abgestützt ist, die sich ebenfalls quer zur Sieblaufrichtung erstrecken, und die ihrerseits auf den nachgiebigen Elementen (24B) abgestützt und an einer feststehenden Struktur (57, 58) geführt sind.

18. Doppelsiebformer nach Anspruch 17, dadurch gekennzeichnet, daß die Platte (9A) lose an oder auf den beweglichen Andrückleisten (27A) an- oder aufliegt, und daß die Platte wenigstens einen Anschlag (56) aufweist, mit der sie in Sieblaufrichtung mittelbar oder unmittelbar an der feststehenden Struktur (51; 57A) abstützbar ist.

19. Doppelsiebformer nach Anspruch 18, dadurch gekennzeichnet, daß der Anschlag (56) der Platte (9A) in Sieblaufrichtung an einer der Andrückleisten (27A) abstützbar ist.

20. Doppelsiebformer nach Anspruch 18, dadurch gekennzeichnet, daß der Anschlag (56) der Platte (9J) in Sieblaufrichtung an wenigstens einer Laufrolle (52) abstützbar ist, die an der feststehenden Struktur (51) drehbar gelagert ist.

21. Doppelsiebformer nach Anspruch 20, dadurch gekennzeichnet, daß der Anschlag ein an der Platte (9K) kippbar gelagerter Stützkörper (67) ist.

22. Doppelsiebformer nach einem der Ansprüche 17-21, dadurch gekennzeichnet, daß die Platte (9A) quer zur Sieblaufrichtung (R) ein- und/oder ausschiebbar ist.

23. Doppelsiebformer nach einem der Ansprüche 17-22, dadurch gekennzeichnet, daß die Platte (9A) mittels Zugfedern (71), deren Federkraft wählbar ist und entgegen der Sieblaufrichtung (R) auf die Platte wirkt, an der feststehenden Struktur (57) abgestützt ist.

24. Doppelsiebformer nach einem der Ansprüche 17-23, dadurch gekennzeichnet, daß die Platte (9A) um wenigstens ein horizontales und sich quer zur Sieblaufrichtung (R) erstreckendes Biegegelenk (53) biegeweich ist.

25. Doppelsiebformer nach Anspruch 24, dadurch gekennzeichnet, daß wenigstens eines der Biegegelenke (53) im Bereich einer Andrückleiste (27A) angeordnet und dadurch gebildet ist, daß die Platte an ihrer von den Siebbändern (11, 12) abgewandten Seite eine Nut (53) aufweist, die sich quer zur Sieblaufrichtung (R) erstreckt.

26. Doppelsiebformer nach Anspruch 8, dadurch gekennzeichnet, daß die Platte (9J) als eine Folie mit einer Armierungseinlage (66) ausgebildet ist.

27. Doppelsiebformer nach Anspruch 8, dadurch gekennzeichnet, daß die Platte (9L) als eine quer zur Sieblaufrichtung (R) gespannte Folie ausgebildet ist.

28. Doppelsiebformer nach Anspruch 27, dadurch gekennzeichnet, daß die Folie (9L) quer zur Sieblaufrichtung (R) unter Spannung transportierbar, vorzugsweise ab- und aufwickelbar ist.

29. Doppelsiebformer nach Anspruch 1, dadurch gekennzeichnet, daß in jeder der beiden Siebschlaufen (11 und 12) eine Sieb-Stützfläche (9, 9a) vorgesehen ist.

## Claims

1. Twin-wire former for producing a fibrous material web, in particular a paper or cardboard web from a fibrous material suspension with the following features:
a) two wires (11,12) which each form an endless wire loop and together form a twin-wire zone (S);
b) in the twin-wire zone the first wire (12) runs over fixed rails (28, 28') mutually spaced in a dehydration box (18);
c) in the twin-wire zone the second wire (11) ) runs over several rails (27) located opposite the fixed rails (28, 28') which are supported by means of compliant elements (24) and are capable of being pressed with a selectable force against the other wire;
d) characterised in that only in the region at the beginning of the zone, in which the fixed rails (28', 28) and compliant supported rails (27) face one another, a wire-supporting surface (9, 9a) is arranged in at least one of the two wire loops which serves to slow down the extraction of water by the wire (11 or 12).

2. Twin-wire former according to claim 1,
characterised in that only a single wire-supporting surface (9) arranged in the wire loop with the compliantly supported rails (27) is provided.

3. Twin-wire former according to claim 1,
characterised in that only a single wire-supporting surface (9a) is provided arranged in the wire loop with the fixed rails (28', 28).

4. Twin-wire former according to one of claims 1-3,
characterised by the following features:
a) the rails (27, 28) opposite one another and at least one part of the wire-supporting surface (9) form a so-called sandwich-zone (S);
b) the length (L) of the wire-supporting surface (9) amounts to 10-60% of the length (S) of the sandwich zone.

5. Twin-wire former according to one of claims 1-4,
characterised in that the wire-supporting surface (9) lies partly in front of and partly inside the sandwich-zone (S).

6. Twin-wire former according to one of claims 1-4,
characterised in that the wire-supporting surface (9) is situated exclusively inside the sandwich zone (S).

7. Twin-wire former according to one of claims 1-6,
characterised in that the position of the wire-supporting surface (9) can be - varied parallel to the direction of travel of the wire.

8. Twin-wire former according to one of claims 1-7,
characterised in that the wire-supporting surface (9) is formed by disc-shaped or box-shaped component (9A-9K), which is supported by means of compliant elements, in particular springs (24A), pneumatic pressure cushions (24B) or the like and can be pressed against the respective wire (11) by an adjustable force.

9. Twin-wire former according to claim 8,
characterised in that the said component (9G) is supported in the region of its front edge by means of a hinge (2).

10. Twin-wire former according to one of claims 1-9, characterised by the following features:
a) the wires run in a mainly horizontal direction through the twin-wire zone, so that the first wire (12) is the upper wire and the second wire (11) the lower wire;
b) the compliantly supported rails (27) are assigned to the lower wire (11) which forms a single-wire-dehydration section in the direction of travel, in front of the twin wire zone;
c) the twin-wire zone begins at point (K) where the upper wire (12) comes into contact with the suspension (1);
d) the wire-supporting surface (9) extends approximately from the said point (K) to at least the first rail (28') located in the upper wire (12).

11. Twin-wire former according to claim 10,
characterised in that shortly in front of the beginning of the twin-wire zone a secondary stock inlet (10') is provided and the wire-supporting surface (9) is arranged in relation to the direction of travel of the wire directly after the secondary stock inlet.

12. Twin-wire former according to one of claims 1-11,
characterised in that the wire-supporting surface (9) is formed by the sliding surface of a forming shoe (16), which is preferably curved convexly and is preferably supported in a fixed position.

13. Twin-wire former according to claim 12,
characterised in that the forming shoe (16) has dehydration slots in its inletside region and the wire-supporting surface (9) is disposed in its outlet side region.

14. Twin-wire former according to one of claims 1-13,
characterised in that the wire-supporting surface (9) is water impervious.

15. Twin wire former according to one of claims 1-13,
characterised in that the
wire-supporting surface (9") has breakthroughs for slowing down the water removal.

16. Twin-wire former according to claim 15,
characterised in that the wire-supporting surface (9) is provided on a box (17') whereby the pressure in the inner chamber of the box (17') can be varied between positive and/or negative values.

17. Twin-wire former according to claim 8,
characterised in that the plate (9A) is supported on movable pressing rails (17A) which also extend at right angles to the direction of travel of the wire and which for their part are supported on the compliant elements (24B) and guided on a fixed structure (57, 58).

18. Twin-wire former according to claim 17, characterised in that the plate (9A) bears freely against or is supported by the movable pressing rails (27A) and the plate has at least one stop (56) with which it can be supported directly or indirectly on the fixed structure (51; 57A).

19. Twin-wire former according to claim 18,
characterised in that the stop (56) of the plate (9A) can be supported in the direction of travel of the wire on one of the pressing rails (27A).

20. Twin-wire former according,to claim 18,
characterised in that the stop (56) of the plate (9J) can be supported on at least one roller (52) which is mounted on the fixed structure (51).

21. Twin-wire former according to claim 20,
characterised in that the stop is a backing (67) tiltably mounted on the plate (9K)

22. Twin-wire former according to one of claims 17-21,
characterised in that the plate (9A) can be inserted and/or removed at right angles to the direction of travel of the wire (R).

23. Twin-wire former according to one of claims 17-22,
characterised in that plate (9A) is supported on the fixed structure (57) by means of tensioning springs (71), the spring force of which is adjustable and acts against the direction of travel of the wire (R) on the plate.

24. Twin-wire former according to one of claims 17-23,
characterised in that the plate (9A) is compliant about at least one horizontal flexible hinge (53) extending at right angles to the direction of travel of the wire (R).

25. Twin-wire former according to claim 24,
characterised in that at least one of the flexible hinges (53) is arranged in the region of a pressing rail (27A) and is constructed in that the plate has a groove (53) on its side not facing the wires (11,12) which extends at right angles to the direction of travel of the wire (R).

26. Twin-wire former according to claim 8,
characterised in that the plate (9J) is constructed as a sheet with a reinforcing insert (66).

27. Twin-wire former according to claim 8,
characterised in that the plate (9L) is formed as a sheet stretched at right angles to the direction of travel of the wire (R).

28. Twin-wire former according to claim 27,
characterised in that the sheet (9L) can be transported under tension at right angles to the direction of movement of the wire (R), preferably capable of being unwound and wound up.

29. Twin-wire former according to claim 1,
characterised in that
a wire-supporting surface (9, 9a) is provided in each of the two wire loops (11 and 12).

## Revendications

1. Machine à papier à double toile pour la fabrication d'une feuille de matière fibreuse continue, en particulier une feuille continue de papier ou de carton, à partir d'une suspension fibreuse, comportant les caractéristiques suivantes :
a) deux rubans de toile (11, 12), formant chacun une boucle sans fin de toile et formant ensemble une zone à double toile (S) ;
b) dans la zone à double toile, l'un des rubans de toile (12) avance sur des racles rigides (28, 28'), disposées à intervalle régulier contre une caisson d'égouttage (18);
c) dans la zone à double toile, l'autre ruban de toile (11) avance aussi sur une pluralité de racles (27), situées en face des racles fixes (28, 28') et supportées par des éléments élastiques (24) et pouvant être pressées avec une force réglableable contre l'autre ruban de toile;
d) caractérisée en ce que dans la région de début de zone, dans laquelle les racles rigides (28', 28) et les racles supportées élastiquement (27) se font face, une surface de support de toile (9, 9a) est disposée au moins dans l'une des deux boucles de toile, laquelle surface sert à freiner l'évacuation d'eau à travers le ruban de toile (11 ; 12).

2. Machine à papier à double toile selon la revendication 1, caractérisée en ce qu'il n'est prévu qu'une seule surface de support de toile (9) disposée dans la boucle de toile incluant les racles supportées élastiquement (27).

3. Machine à papier à double toile selon la revendication 1, caractérisée en ce qu'il n'est prévu qu'une seule surface de support de toile (9a) disposée dans la boucle de toile incluant les racles rigides (28', 28).

4. Machine à papier à double toile selon l'une quelconque des revendications 1 à 3, caractérisée par les caractéristiques suivantes :
a) les racles (27, 28) se faisant face et au moins une partie de la surface de support de toile (9) forment une zone dite "sandwich" (S) ;
b) la longueur (L) de la surface de support de toile (9) équivaut à 10-60 % de la longueur de la zone sandwich (S).

5. Machine à papier à double toile selon l'une quelconque des revendications 1 à 4, caractérisée en ce que la surface de support de toile (9) se trouve en partie à l'avant et en partie à l'intérieur de la zone sandwich (S).

6. Machine à papier à double toile selon l'une quelconque des revendications 1 à 4, caractérisée en ce que la surface de support de toile (9) se trouve entièrement à l'intérieur de la zone sandwich (S).

7. Machine à papier à double toile selon l'une quelconque des revendications 1 à 6, caractérisée en ce que la position de la surface de support de toile (9) peut varier parallèlement à la direction d'avance des toiles.

8. Machine à papier à double toile selon l'une quelconque des revendications 1-7, caractérisée en ce que la surface de support de toile (9) est formée par un composant de forme plate ou en forme de caisson (9A à 9K), qui supporté par des coussins, tels que ressorts (24A), presseurs pneumatiques (24B) ou similaires, et pouvant être pressé avec une force réglable contre le ruban de toile concerné (11).

9. Machine à papier à double toile selon la revendication 8, caractérisée en ce que ledit composant (9G) est supporté dans la région de son bord avant au moyen d'une articulation (2).

10. Machine à papier à double toile selon l'une quelconque des revendications 1-9, caractérisée par les caractéristiques suivantes :
a) les rubans de toile avancent dans une direction essentiellement horizontale à travers la zone à double toile, de telle sorte que l'un des rubans de toile (12) soit la toile supérieure et que l'autre ruban de toile (11) soit la toile inférieure;
b) les racles supportées élastiquement (27) sont affectées à la toile inférieure (11), qui forme, en amont de la zone à double toile, une section d'égouttage à une seule toile;
c) la zone à double toile commence en un point (K), où la toile supérieure (12) vient en contact avec la suspension (1);
d) la surface de support de toile (9) s'étend à peu près depuis ledit point (K) jusqu'à au moins la première racle (28') se trouvant contre la toile supérieure (12).

11. Machine à papier à double toile selon la revendication 10, caractérisée en ce que juste avant le début de la zone à double toile, il est prévu une caisson de tête secondaire (10'), et en ce que la surface de support de toile (9) est disposée, par rapport à la direction d'avance des toiles, immédiatement après la caisson de tête secondaire.

12. Machine à papier à double toile selon l'une quelconque des revendications 1-11, caractérisée en ce que la surface de support de toile (9) est formée par la surface de glissement en forme de sabot (16), qui a de préférence une courbure convexe, et qui est supportée de préférence rigidement.

13. Machine à papier à double toile selon la revendication 12, caractérisée en ce que la surface de glissement en forme en sabot (16) présente des fentes d'égouttage dans sa région d'entrée, et en ce que la surface de support de toile (9) est disposée dans sa région de sortie.

14. Machine à papier à double toile selon l'une quelconque des revendications 1 à 13, caractérisée en ce que la surface de support de toile (9) est étanche à l'eau.

15. Machine à papier à double toile selon l'une quelconque des revendications 1 à 13, caractérisée en ce que la surface de support de toile (9") comporte des fentes dans le but de fournir une évacuation d'eau freinée.

16. Machine à papier à double toile selon la revendication 15, caractérisée en ce que la surface de support de toile (9) est ménagée sur un caisson (17'), la pression existant à l'intérieur du caisson (17') pouvant varier entre des valeurs positives ou négatives.

17. Machine à papier à double toile selon la revendication 8, caractérisée en ce que la plaque (9A) est supportée par des racles mobiles presseuses (27A), qui s'étendent également perpendiculairement à la direction d'avance des toiles, et qui sont supportées à leur tour sur les éléments élastiques (24B) et guidées sur une structure fixe (57, 58).

18. Machine à papier à double toile selon la revendication 17, caractérisée en ce que la plaque (9A) s'appuie ou repose librement contre, ou sur, les racles de pression mobiles (27A), et en ce que la plaque présente au moins une butée (56), avec laquelle elle peut prendre appui directement ou indirectement dans la direction d'avance des toiles sur la structure fixe (51; 57A).

19. Machine à papier à double toile selon la revendication 18, caractérisée en ce que la butée (56) de la plaque (9A) peut être supportée dans la direction d'avance des toiles contre l'une des racles de pression (27A).

20. Machine à papier à double toile selon la revendication 18, caractérisée en ce que la butée (56) de la plaque (9J) peut être appliquée, dans la direction d'avance des toiles, contre au moins un galet de roulement (52), qui est monté rotatif sur une structure fixe (51).

21. Machine à papier à double toile selon la revendication 20, caractérisée en ce que la butée est un corps de support (67) articulé à la plaque (9K) de manière pivotante.

22. Machine à papier à double toile selon l'une quelconque des revendications 17 à 21, caractérisée en ce que la plaque (9A) est déplaçable perpendiculairement à la direction (R) d'avance des toiles vers l'intérieur ou vers l'extérieur.

23. Machine à papier à double toile selon l'une quelconque des revendications 17 à 22, caractérisée en ce que la plaque (9A) est supportée par la structure fixe (57) au moyen de ressorts de traction (71) dont la force élastique est réglable et s'applique à la plaque à l'encontre de la direction (R) d'avance des toiles.

24. Machine à papier à double toile selon l'une quelconque des revendications 17 à 23, caractérisée en ce que la plaque (9A) est flexible autour d'au moins une articulation de flexion (53) horizontale et s'étendant perpendiculairement à la direction (R) d'avance des toiles.

25. Machine à papier à double toile selon la revendication 24, caractérisée en ce qu'au moins l'une des articulations de flexion (53) est disposée dans la région d'une racle presseuse (27A), et résulte du fait que la plaque présente, sur l'un de ses côtés opposés aux rubans de toile (11, 12), une rainure (53) qui s'étend perpendiculairement à la direction (R) d'avance des toiles.

26. Machine à papier à double toile selon la revendication 8, caractérisée en ce que la plaque (9J) est conçue comme une feuille ayant une armature intégrée (66).

27. Machine à papier à double toile selon la revendication 8, caractérisée en ce que la plaque (9L) est conçue comme une feuille tendue perpendiculairement à la direction (R) d'avance des toiles.

28. Machine à papier à double toile selon la revendication 27, caractérisée en ce que la plaque (9L) est translatable à l'état tendu, perpendiculairement à la direction d'avance (R) des toiles, de préférence par déroulement et enroulement.

29. Machine à papier à double toile selon la revendication 1, caractérisée en ce qu'il est prévu une surface de support de toile (9, 9a) dans chacune des deux boucles de toile (11,12).
